# EUROPÄISCHE PATENTSCHRIFT

(11) **EP 1 020 394 B1**
(45) Veröffentlichungstag und Bekanntmachung des Hinweises auf die Patenterteilung: **02.07.2003**
(21) Anmeldenummer: 00100341.7
(22) Anmeldetag: 07.01.2000
(51) Int. Cl.: B66B 23/02

(54) **Einrichtung und Verfahren für vereinfachten Wälzlagertausch an Fahrtreppen und Fahrsteigen**
Device and method for simplifying the replacement of bearings on an escalator or moving walkway
Dispositif et méthode pour simplifier le remplacement des roulements sur un escalier ou trottoir roulant

(30) Priorität: 13.01.1999 EP 99810018
(43) Veröffentlichungstag der Anmeldung: 19.07.2000
(73) Patentinhaber: INVENTIO AG, CH-6052 Hergiswil (CH)
(72) Erfinder: Ulrich, Robert, 2460 Bruckneudorf (AT)

(56) Entgegenhaltungen:
- GB-A- 1 230 270

## Beschreibung

Die Erfindung betrifft Fahrtreppen mit umlaufendem Stufenförderstrang für den Transport von Personen zwischen unterschiedlichen Niveaus sowie Fahrsteige mit umlaufendem Plattenförderstrang für die horizontale Personenbeförderung, bestehend im wesentlichen aus einer Tragkonstruktion mit seitlichen Geländern (Balustraden), einem Stufen- oder Plattenförderstrang, Führungen in der Tragkonstruktion für diesen Förderstrang, je zwei umlaufenden Handlaufbändern und einer Antriebsstation.
Die Antriebsstation enthält für den Antrieb der Langgliederketten des Förderstrangs zwei Kettenräder, die über an sie angeflanschte Rollenkettenräder und Antriebsketten von einem Getriebemotor angetrieben werden. Diese Förderstrang-Kettenräder sind durch eine gemeinsame Hohlwelle verbunden. Im Zentrum jedes Förderstrang-Kettenrades sind Wälzlager eingepresst, die mit ihrem Innenring auf einer nicht drehenden Zentralachse sitzen, deren Enden in mit der Tragkonstruktion verschraubten Achsträgern fixiert sind. Die hier beschriebene Baugruppe wird im folgenden als "Kettenräder-Baugruppe" bezeichnet.

Die auf Lebensdauer geschmierten Wälzlager sind durch die Betriebskräfte hoch belastet und oft feuchter, korrosiver Umgebung ausgesetzt. Sie müssen normalerweise im Verlauf der Lebensdauer der Personenfördereinrichtung mehrmals ausgetauscht werden. Bei den bekannten Ausführungen solcher Fahrtreppen und Fahrsteige erfordert das Austauschen der Wälzlager aufwendige zusätzliche Manipulationen wie das Auftrennen des Förderstrangs und der Antriebsketten, das Herausheben der Kettenräder-Baugruppe aus der Tragkonstruktion sowie die Wiedermontage der demontierten und aufgetrennten Komponenten. Ein zusätzliches Problem ist, dass der Fahrsteig während dieser Zeit auch nicht als Treppe begehbar ist.

Mit der vorliegenden Erfindung soll der Wälzlageraustausch an der Kettenräder-Baugruppe von Fahrtreppen und Fahrsteigen wesentlich vereinfacht werden, insbesondere dadurch, dass der Förderstrang nicht mehr aufgetrennt und die Kettenräder-Baugruppe nicht mehr aus der Tragkonstruktion herausgehoben werden müssen. Dies wird dadurch erreicht, dass die Tragkonstruktion auf beiden Seiten der Antriebsstation Hilfssupporte aufweist, an denen die Kettenräder-Baugruppe beidseitig mittels lösbaren Verbindungen, wie z. B. Schraubverbindungen mit Distanzstücken oder Steckbolzenverbindungen, starr fixiert werden kann. Dadurch wird ermöglicht, die mit der Tragkonstruktion verschraubten Zentralachsträger, die im Normalzustand den Zugang zu den Wälzlagern in den Förderstrang-Kettenrädern verdecken, zu entfernen und die Wälzlager nach einem erfindungsgemässen Verfahren auszutauschen. Dabei bleibt eine Fahrtreppe während des Wälzlageraustausches als Treppe begehbar.

Der erfindungsgemässe Wälzlager-Austauschvorgang läuft wie folgt ab:
Zuerst werden die Langgliederketten des Förderstrangs in der Nähe der Antriebsstation mittels üblicher Kettenblockiervorrichtungen so an der Tragkonstruktion befestigt, dass die Antriebsstation vom Kettenzug entlastet ist. Hierauf erfolgt die oben beschriebene Fixierung der Kettenräder-Baugruppe gegenüber der Tragkonstruktion und die Entfernung der Zentralachsträger. Um das nun sichtbare, im rechtsseitigen Förderstrang-Kettenrad eingebaute Wälzlager demontieren zu können, wird die Zentralachse der Kettenräder-Baugruppe mit Hilfe einer am linken Förderstrang-Kettenrad befestigten Spindel-Ausziehvorrichtung so weit axial nach links gezogen, dass das Achsende den Innenring des auszubauenden rechtsseitigen Wälzlagers verlässt. Mit einer handelsüblichen Lagerabziehvorrichtung, die sich auf der Stirnseite der durch die Spindel-Ausziehvorrichtung arretierten Zentralachse abstützt, wird jetzt das Wälzlager an seinem nun zugänglichen Innenring aus dem äusseren Lagersitz im Kettenrad herausgezogen. In einem nächsten Schritt wird ein neues Wälzlager mittels einer Spindel-Einpressvorrichtung in die Bohrung des Kettenrads eingepresst. Für den Austausch des zweiten, im linksseitigen Förderstrang-Kettenrad eingebauten Wälzlagers wird anschliessend die Zentralachse so weit nach rechts gezogen, dass nun dieser Innenring frei liegt und das Lager wie oben entfernt und ersetzt werden kann. Abschliessend werden die Zentralachse in Normalposition geschoben, die Zentralachsträger wieder montiert und die Fixierung der Kettenräder-Baugruppe an den Hilfssupporten der Tragkonstruktion sowie die Kettenblockiervorrichtungen entfernt. Die Anlage ist nun wieder betriebsbereit.

Im folgenden wird anhand von Fig. 1 bis Fig. 7 eine Ausführung der erfindungsgemässen Einrichtung beschrieben:
- Fig. 1: zeigt schematisch die Anordnung einer erfindungsgemässen Personentransporteinrichtung (Fahrtreppe)
- Fig. 2: zeigt einen Seitenriss der Antriebsstation der Personentransporteinrichtung mit der Kettenräder-Baugruppe
- Fig. 3: zeigt einen Querschnitt durch die linke Seite der Kettenräder-Baugruppe mit ihren Fixierungen an der Tragkonstruktion
- Fig. 4: zeigt einen Querschnitt durch die Kettenräder-Baugruppe nach Entfernung der Zentralachsträger
- Fig. 5: zeigt einen Querschnitt durch die Kettenräder-Baugruppe nach der Verschiebung der Zentralachse
- Fig. 6: zeigt einen Querschnitt durch die KettenräderBaugruppe beim Abziehen eines alten Wälzlagers
- Fig. 7: zeigt einen Querschnitt durch die KettenräderBaugruppe beim Einpressen eines neuen Wälzlagers

Fig. 1 zeigt schematisch die wesentlichen Elemente einer erfindungsgemässen Personentransporteinrichtung, das heißt konkret einer Fahrtreppe 1, mit der Tragkonstruktion 2, den seitlichen Geländern (Balustraden) 3, dem Stufenförderstrang 4, den umlaufenden Handlaufbändern 5 und der Kettenräder-Baugruppe 6 der Antriebsstation. Die Erfindung bezieht sich auf Merkmale im Bereich der Kettenräder-Baugruppe, welche bei Fahrtreppen und horizontalen Fahrsteigen praktisch identisch ist. In Fig. 2 erkennt man im Seitenriss die als Fachwerk ausgeführte Tragkonstruktion 2 der Fahrtreppe mit den daran mittels Schraubverbindungen befestigten Zentralachsträgern 7, die die feststehende Zentralachse 8 der Kettenräder-Baugruppe 6 stützen. Oberhalb und unterhalb der Zentralachsträger 7 sind Hilfssupporte 9, 10 an der Tragkonstruktion angebracht, die der nachstehend beschriebenen Fixierung der Kettenräder-Baugruppe dienen. Links von der Kettenräder-Baugruppe erkennt man, schematisch dargestellt, die Kettenblockiervorrichtungen, mit denen vor Beginn des Wälzlageraustausches die Langgliederkettenstränge des Förderstrangs in der Nähe der Antriebsstation so blockiert werden, dass die Kettenräder-Baugruppe vom Kettenzug entlastet ist.
Fig. 3 stellt den linksseitigen Teil der (symmetrischen) Kettenräder-Baugruppe 6 dar. Diese besteht im wesentlichen aus zwei durch eine Hohlwelle 14 miteinander verbundenen Förderstrang-Kettenrädern 16, die sich über die in diese Kettenräder eingepressten Wälzlager 15 auf der Zentralachse 8 abstützen. Diese Zentralachse liegt mit ihren Enden in Klemmbohrungen der mit der Tragkonstruktion verschraubten Zentralachsträger 7 . Weiter erkennbar sind an die Förderstrang-Kettenräder 16 angeflanschte Rollenkettenräder 17 mit Rollenketten 18, über die die Kettenräder-Baugruppe von einem Getriebemotor aus angetrieben ist.
Dargestellt ist eine erste Phase des Lageraustausches, in der die Kettenräder-Baugruppe bereits mittels Schrauben 11 sowie oberem und unterem Distanzstück 12, 13 starr mit den Tragkonstruktion verbunden ist, die Zentralachsträger 7 aber noch montiert sind.
Fig. 4 zeigt einen Querschnitt durch die Kettenräder-Baugruppe nach Entfernung der Zentralachsträger 7 und lässt die
Spindel-Ausziehvorrichtung 19 erkennen, die zum seitlichen Herausziehen der Zentralachse 8 mit Schrauben 20 am Förderstrang-Kettenrad 16.1 angeschraubt wird.
In Fig. 5 erkennt man eine nächste Phase des Lageraustausches, in der die Zentralachse 8 mittels der Spindel-Ausziehvorrichtung 19 so weit nach links gezogen ist, dass der Innenring des im rechtsseitigen Förderstrang-Kettenrad 16.2 eingepressten Wälzlagers 15.2 für eine Lagerausziehvorrichtung zugänglich ist. Im weiteren sind im Mantel der Hohlwelle 14 zwei Gruppen von sternförmig angeordneten Gewindestiften 21 sichtbar, die gemäss Anspruch 4 eine Hilfszentrierung für die Zentralachse bilden. Diese sind bei der Erstmontage auf einen geeigneten Abstand zur Zentralachse einzustellen und zu fixieren.
Fig. 6 zeigt wiederum den Querschnitt durch die Kettenräder-Baugruppe, dargestellt in der Phase des Herausziehens des alten Wälzlagers 15.2 aus seinem Sitz im Förderstrang-Kettenrad 16.2. Zu erkennen ist die Lagerabziehvorrichtung 22, deren Haken den Innenring des Wälzlagers hintergreifen und deren Druckspindel sich auf der Stirnseite der Zentralachse abstützt, die ihrerseits durch die Spindel-Ausziehvorrichtung 19 gegen Verschieben gesichert ist.
In Fig. 7 ist, wiederum im Querschnitt durch die Kettenräder-Baugruppe, zu erkennen, wie ein neues Wälzlager 15.2 mit Hilfe einer Spindel-Einpressvorrichtung 23 durch Druck auf seinen Aussenring in die Bohrung im Förderstrang-Kettenrad eingepresst wird. Die Spindel der Vorrichtung ist dabei in ein Innengewinde 24 in der Stirnseite der Zentralachse eingeschraubt, die noch immer durch die Spindel-Ausziehvorrichtung 19 gegen Verschieben gesichert ist.

## Patentansprüche

1. Fahrtreppe mit umlaufender Stufenkette für den Transport von Personen zwischen unterschiedlichen Niveaus oder Fahrsteig mit umlaufender Plattenkette für nicht oder leicht ansteigende Personenbeförderung, bestehend im wesentlichen aus einer Tragkonstruktion (2) mit seitlichen Geländern (Balustraden) (3), dem Stufen- oder Plattenförderstrang (4), je zwei umlaufenden Handlaufbändern (5) und einer Antriebsstation mit einer Kettenräder-Baugruppe (6) bestehend im wesentlichen aus zwei durch eine Hohlwelle (14) miteinander verbundenen Förderstrang-Kettenrädern (16), welche Baugruppe (6) sich über Wälzlager auf einer Zentralachse (8) abstützt, deren Enden in den mit der Tragkonstruktion lösbar verbundenen Zentralachsträgern (7) fixiert sind, **dadurch gekennzeichnet, dass** die Tragkonstruktion geeignet geformte Hilfssupporte (9, 10) aufweist, an denen die Kettenräder-Baugruppe der Antriebseinheit beim Austausch der Wälzlager (15) mit lösbaren Verbindungselementen fixiert werden kann.

2. Fahrtreppe oder Fahrsteig nach Anspruch 1, **gekennzeichnet dadurch, dass** die Zentralachsträger (7) mittels Schraubverbindungen lösbar an der Tragkonstruktion befestigt sind.

3. Fahrtreppe oder Fahrsteig nach Ansprüchen 1 und 2, **gekennzeichnet dadurch, dass** die Zentralachse (8) der Kettenräder-Baugruppe (6) so gestaltet ist, dass sie in den Innenringen der Wälzlager der Kettenräder-Baugruppe (6) mindestens so weit verschiebbar ist, dass diese Innenringe für eine Lagerabziehvorrichtung (22) zugänglich werden.

4. Fahrtreppe oder Fahrsteig nach Ansprüchen 1, 2 und 3, **gekennzeichnet dadurch, dass** die Zentralachse (8) der Kettenräder-Baugruppe (6) an beiden Stirnseiten Innengewinde (24) für das Einschrauben einer Spindel-Ausziehvorrichtung (19) sowie einer Lagerabziehvorrichtung (22) aufweist.

5. Fahrtreppe oder Fahrsteig nach Anspruch 1 bis 4, **gekennzeichnet dadurch, dass** die Kettenräder-Baugruppe (6) eine Hilfszentrierung für die Zentralachse (8) enthält, die aus zwei Gruppen von je mindestens drei sternförmig angeordneten Gewindestiften (21) in der Hohlwelle (14) der Kettenräder-Baugruppe (6) besteht.

6. Verfahren zum vereinfachten Austausch der Wälzlager in der zur Antriebsstation einer Fahrtreppe oder eines Fahrsteigs gehörenden Kettenräder-Baugruppe (6) bestehend im wesentlichen aus zwei durch eine Hohlwelle (14) miteinander verbundenen Förderstrang-Kettenrädern (16), welche Baugruppe (6) sich über diese Wälzlager (15.1, 15.2) auf einer in der Tragkonstruktion (2) über Zentralachsträger (7) fixierten Zentralachse (8) abstützt, **dadurch gekennzeichnet,**
**dass** in einem ersten Schritt die Kettenräder-Baugruppe (6) an Hilfssupporten (9, 10) der Tragkonstruktion starr fixiert wird, anschliessend beidseitig die Zentralachsträger (7) entfernt werden, hierauf die Zentralachse (8) so weit nach einer Seite gezogen wird, dass ihr Ende aus dem Innenring des auf der anderen Seite liegenden Wälzlagers (15.2) austritt, als nächstes dieses Wälzlager mit einer Vorrichtung aus seinem Sitz herausgezogen wird, hierauf ein neues Wälzlager vorzugsweise mit einer in ein stirnseitiges Gewinde (24) der Zentralachse eingeschraubten Einpressvorrichtung eingepresst wird und abschliessend die Zentralachse (8) wieder zur Mitte gezogen, die Zentralachsträger montiert und die Fixierungen der Kettenräder-Baugruppe an den Hilfssupporten (9,10) entfernt werden.

## Claims

1. Escalator with a circulating step chain for the transport of persons between different levels or moving walkway with a circulating plate chain for non-rising or slightly rising conveyance of persons, substantially consisting of a support construction (2) with side railings (balustrades) (3), the step or plate conveying run (4), two respective circulating handrail belts (5) and a drive station with a chainwheel subassembly (6) consisting substantially of two conveying run chainwheels (16) interconnected by a hollow shaft (14), which subassembly (6) is supported by way of roller bearings on a central axle (8), the ends of which are fixed in central axle carriers (7) detachably connected with the support construction, **characterised in that** the support construction comprises suitably shaped auxiliary supports (9, 10), to which the chainwheel subassembly of the drive unit on exchange of the roller bearings (15) can be fixed by detachable connecting elements.

2. Escalator or moving walkway according to claim 1, **characterised in that** the central axle carriers (7) are detachably fastened to the support construction by means of screw connections.

3. Escalator or moving walkway according to claims 1 and 2, **characterised in that** the central axle (8) of the chainwheel subassembly (6) is so designed that it is displaceable in the inner races of the roller bearings of the chainwheel subassembly (6) at least to such an extent that these inner races are accessible to a bearing extractor (22).

4. Escalator or moving walkway according to claims 1, 2 and 3, **characterised in that** the central axle (8) of the chainwheel subassembly (6) has internal threads (24) at both end faces for the screwing in of a spindle puller (19) as well as a bearing extractor (22).

5. Escalator or moving walkway according to claims 1 to 4, **characterised in that** the chainwheel subassembly (6) includes auxiliary centring means for the central axle (8), which consists of two groups each of at least three threaded pins (21), which are arranged in star-shape, in the hollow shaft (14) of the chainwheel subassembly (6).

6. Method for the simplified exchange of the roller bearings in the chainwheel subassembly (6) which belongs to the drive station of an escalator or a moving walkway and which consists substantially of two conveying run chainwheels (16) interconnected by a hollow shaft (14), which subassembly (6) is supported by way of these roller bearings (15.1, 15.2) on a central axle (8) fixed in the support construction (2) by way of central axle carriers (7), **characterised in that** in a first step the chainwheel subassembly (6) is rigidly fixed to auxiliary supports (9, 10) of the support construction, subsequently the central axle carriers (7) are removed at both ends, thereafter the central axle (8) is drawn so far to one side that its end comes out of the inner race of the roller bearing (15.2) lying on the other side, next this roller bearing is withdrawn from its seat by a device, thereafter a new roller bearing is pressed in preferably by a pressing-in device screwed into an end face thread (24) of the central axle and finally the central axle (8) is drawn back to the middle, the central axle carriers are mounted and the fixings of the chainwheel subassembly at the auxiliary supports (9, 10) are removed.

## Revendications

1. Escalier roulant avec une chaîne de marches sans fin pour le transport de personnes entre différents niveaux ou trottoir roulant avec une chaîne de plaques sans fin pour un transport de personnes non ascendant ou légèrement ascendant, composé essentiellement d'une construction porteuse (2) avec des rampes latérales (balustrades) (3), le tronçon convoyeur de marches ou de plaques (4), deux bandes sans fin formant mains courantes (5) et une station d'entraînement avec un sous-groupe de roues à chaînes (6) composé essentiellement de deux roues à chaînes de tronçon convoyeur (16) reliées entre elles par un arbre creux (14), lequel sous-groupe (6) s'appuie grâce à des roulements sur un axe central (8) dont les extrémités sont fixées dans les supports d'axe central (7) reliés de manière amovible à la construction porteuse,
**caractérisé en ce que** la construction porteuse comporte des supports auxiliaires (9, 10) d'une forme appropriée auxquels le sous-groupe de roues à chaînes de l'unité d'entraînement peut être fixé à l'aide d'éléments de liaison amovibles, lors du remplacement des roulements (15).

2. Escalier roulant ou trottoir roulant selon la revendication 1, **caractérisé en ce que** les supports d'axe central (7) sont fixés de manière amovible à la construction porteuse à l'aide de liaisons par vis.

3. Escalier roulant ou trottoir roulant selon les revendications 1 et 2, **caractérisé en ce que** l'axe central (8) du sous-groupe de roues à chaînes (6) est conçu pour pouvoir être déplacé dans les bagues intérieures des roulements dudit sous-groupe (6) au moins jusqu'à ce que ces bagues intérieures deviennent accessibles pour un dispositif d'extraction de roulement (22).

4. Escalier roulant ou trottoir roulant selon les revendications 1, 2 et 3, **caractérisé en ce que** l'axe central (8) du sous-groupe de roues à chaînes (6) comporte sur ses deux côtés frontaux des filetages (24) pour le vissage d'un dispositif d'extraction de broche (19) et d'un dispositif d'extraction de roulement (22).

5. Escalier roulant ou trottoir roulant selon les revendications 1 à 4, **caractérisé en ce que** le sous-groupe de roues à chaînes (6) contient un centrage auxiliaire pour l'axe central (8), qui se compose de deux groupes d'au moins trois tiges filetées (21) disposées en étoile dans l'arbre creux (14) du sous-groupe (6).

6. Procédé pour simplifier le montage des roulements dans le sous-groupe de roues à chaînes (6) qui fait partie de la station d'entraînement d'un escalier roulant ou d'un trottoir roulant et qui est composé essentiellement de deux roues à chaînes de tronçon convoyeur (16) reliées entre elles par un arbre creux (14), lequel sous-groupe (6) s'appuie grâce à ces roulements (15.1, 15.2) sur un axe central (8) fixé dans la construction porteuse (2) à l'aide de supports d'axe central (8),
**caractérisé en ce que** lors d'une première phase, on fixe le sous-groupe de roues à chaînes (6) rigidement à des supports auxiliaires (9, 10) de la construction porteuse, puis on enlève les supports d'axe central (7) des deux côtés, après quoi on tire l'axe central (8) vers un côté jusqu'à ce que son extrémité sorte de la bague intérieure du roulement (15.2) situé de l'autre côté, puis on sort ce roulement de son montage à l'aide d'un dispositif, on emmanche un roulement neuf de préférence à l'aide d'un dispositif d'emmanchement vissé dans un filetage (24), prévu côté frontal, de l'axe central, et enfin on tire à nouveau l'axe central (8) vers le milieu, on monte les supports d'axe central et on enlève les fixations du sous-groupe aux supports auxiliaires (9, 10).
